# EUROPÄISCHE PATENTSCHRIFT

(11) **EP 0 397 832 B1**
(45) Veröffentlichungstag und Bekanntmachung des Hinweises auf die Patenterteilung: **29.09.1993**
(21) Anmeldenummer: 89912806.0
(22) Anmeldetag: 22.11.1989
(51) Int. Cl.: A63B 49/00, A63B 49/08

(54) **SCHLÄGER FÜR BALLSPIELE**
RACKET FOR BALL GAMES
RAQUETTE POUR JEUX DE BALLE

(30) Priorität: 22.11.1988 CH 4322/88
(43) Veröffentlichungstag der Anmeldung: 22.11.1990
(73) Patentinhaber: Head Sport Aktiengesellschaft, A-6921 Kennelbach (AT)
(72) Erfinder: WALKHOFF, Klaus, CH-8280 Kreuzlingen (CH)
(74) Vertreter: Kretschmer, Adolf
(86) Internationale Anmeldenummer: AT8900108
(87) Internationale Veröffentlichungsnummer: WO9005567

(56) Entgegenhaltungen:
- CH-A- 0 262 936
- CH-A- 0 326 280
- DE-A- 3 139 006
- DE-A- 3 512 555
- GB-A- 0 030 153
- GB-A- 2 149 311

## Beschreibung

Die Erfindung bezieht sich auf einen Schläger für Ballspiele, mit einem Griffteil und einem damit verbundenen, eine Schlagfläche aufweisenden Schlagteil, wobei der Schlagteil relativ zum Griffteil um die Längsachse des Griffteiles verdrehbar ist und zwischen dem Griffteil und dem Schlagteil eine eine solche Verdrehung begrenzende, elastisch deformierbare Dämpfungsvorrichtung angeordnet ist, welche ein Gummi-Federelement aufweist. Dabei kann es sich um einen Tennis-, Badminton- oder einen ähnlichen Schläger handeln.

Eine relativ häufige Erscheinung als Folge insbesondere des Tennis-Spielens ist eine Reizung des Unterarmes im Bereich des Ellbogengelenkes, die mit einer schmerzhaften Entzündung verbunden sein kann. Der Grund dafür ist meist eine Überbelastung des Sehnen- und Gelenkapparates des Unterarmes (Epicondilytis Humerus radialis) . Da als Ursache für eine solche Überbelastung die Übertragung des Ballaufschlages durch den Tennisschläger auf die Hand sowie das Handgelenk, den Unterarm und das Ellbogengelenk des Tennisspielers angesehen wird, sind eine Reihe von Maßnahmen an Tennisschlägern bekannt, um die Ballaufschläge gedämpft zu übertragen.

Beispielsweise ist es bekannt, in Kunststoffrahmen von Tennisschlägern Dämpfungselemente, z.B. Federpakete, einzubauen. Eine solche Ausführung erhöht jedoch das Gewicht des Rahmens und bewirkt dadurch eine Erhöhung der zu beschleunigenden und zu verzögernden Masse. Ferner ergibt sich dabei eine grosse Ballbeschleunigung, hervorgerufen durch einen Trampolin-Effekt. Eine Milderung der Schwingungsbelastung des Unterarmes kann bei einer solchen Ausführung jedoch kaum festgestellt werden.

Aus der GB-A-2 149 311 ist ein Tennisschläger der eingangs genannten Art bekanntgeworden, wobei ein schock-absorbierender Schlägergriff Verwendung findet. Dabei ist das Rahmenende sich keilförmig verjüngend ausgebildet und in einem entsprechenden Hohlraum im Griff eingepaßt, wobei zwischen dem Rahmen und dem Griff eine Hülse aus einem dämpfenden Material eingesetzt ist. Die Befestigung des Griffes am Rahmen erfolgt beispielsweise durch eine am Griffende eingesetzte, sich in Grifflängsrichtung erstreckende und im Rahmen verschraubbare Befestigung, wobei die keilförmig verlaufenden Flächen des Rahmens, der Dämpfungshülse und der Griffausnehmung aneinander angepreßt werden.

Ferner sind Tennisschläger mit speziell geformtem Rahmenquerschnitt bekannt, um Schwingungsknoten im Rahmen an unerwünschter Stelle zu vermeiden. Solche Tennisschläger sind nicht nur sehr klobig im Aussehen, sondern auch höher im Gewicht. Zudem sind sie in der Herstellung teurer und aufwendiger als Schläger mit annähernd gleichbleibendem Holmprofil. Eine individuelle Dämpfungskontrolle ist bei diesen Schlägern zudem nicht möglich.

Bei einer anderen bekannten Ausführung von Tennisschlägern weist der Griff Griffband-Unterlagen auf, um die Übertragung von Schwingungen in Hand und Unterarm zu mildern. Der dabei verwendete Schaumstoff als Unterlage oder ein besonders weiches Griffband stellen auch keine optimale Lösung dar, da die Dämpfungswirkung nur sehr mäßig ist und zudem solche Mittel relativ häufig erneuert werden müssen. Ferner ist ein solcher Tennisschläger mit dem Nachteil behaftet, daß sich der Griff in der fest geschlossenen Hand verschiebt und je nach Friktion oder Haftung des Griffes auf der Hand Blasen oder Irritationen der Druckrezeptoren in der Haut erzeugt.

Ferner ist ein Tennisschläger mit verstellbarer Bespannungshärte bekannt, um eine individuelle Einstellung der Ballbeschleunigung zu ermöglichen. Auch eine solche Ausführung ist nicht zur Lösung des erwähnten Problems geeignet.

Der Erfindung liegt die Aufgabe zugrunde, einen Schläger der eingangs genannten Art für Ballspiele zu schaffen, durch den eine Überbeanspruchung von Handgelenk, Unterarm und Ellbogengelenk ohne Beeinträchtigung des Schlagverhaltens wirkungsvoll verhindert wird. Zur Lösung dieser Aufgabe ist der erfindungsgemäße Schläger im wesentlichen dadurch gekennzeichnet, daß das Gummi-Federelement zusätzlich zu gummielastischen Körpern aus einem schwingungsdämpfenden Werkstoff bestehende Körper zwischen dem Griffteil und dem Schlagteil aufweist.

Der Erfindung liegt die Erkenntnis zugrunde, daß die Überbeanspruchung von Handgelenk, Unterarm und Ellbogengelenk insbesondere durch eine Torsionsbeanspruchung hervorgerufen wird, wenn der Ball außerhalb der durch den Griff definierten Längsachse auf die Bespannung oder den Rahmen aufschlägt. Durch einen solchen, neben der Längsachse erfolgenden Aufschlag überträgt der in der Regel sehr torsionssteife Tennisschläger die durch den Aufschlag verursachte Verdrehung um seine Längsachse auf die Hand des Tennisspielers sowie auf dessen Handgelenk, Unterarm und Ellbogengelenk. Zur Vermeidung einer solchen besonders kritischen Überbeanspruchung der Gelenke ist der erfindungsgemäße Schläger zwischen Schlagteil und Griffteil weitgehend entkoppelt, so daß eine Verdrehung nur noch gedämpft und verzögert auf die Hand des Spielers übertragen wird. Nach dem Aufschlag des Balles erfolgt eine Rückstellung zwischen Schlagteil und Griffteil. Durch die Anordnung von gummielastischen Körpern und Körpern aus einem schwingungsdämpfenden Werkstoff läßt sich durch entsprechende Wahl der unterschiedlichen Materialien die Dämpfungscharakteristik des Federelementes zusätzlich beeinflussen.

Durch die erfindungsgemässe Lösung werden gezielt nur solche Schläge gedämpft, welche eine kritische Beanspruchung der Armgelenke darstellen. Das allgemeine Schlagverhalten des Schlägers wird durch die erfindungsgemäße Lösung nicht beeinträchtigt. Trifft ein Ball korrekterweise mindestens annähernd der Längsachse entsprechend auf die Bespannung, dann erfolgt keine Auslenkung des Schlagteiles gegenüber dem Griffteil.

Insgesamt ergibt sich ein relativ einfacher Aufbau der Dämpfungsvorrichtung mit einer besonders günstigen Dämpfungswirkung, da ein Gummi-Federelement zwischen Belastungs- und Entlastungskurve eine Hysterese aufweist, durch die mindestens ein Teil der aufgenommenen Energie absorbiert wird.

Weiters unterscheidet sich der erfindungsgemäße Schläger in keiner Weise von einem anderen Schläger, wenn die Dämpfungsvorrichtung vollständig innerhalb des Griffteiles untergebracht ist.

Eine Ausführungsform nach Anspruch 2 erlaubt dem Konstrukteur weitgehende Freiheit in der Bemessung des Federelementes zur optimalen Anpassung an unterschiedliche Bedürfnisse. In der Regel wird ein gummielastischer Werkstoff auf der Basis von Naturkautschuk gewählt. Da die aus einem solchen Werkstoff hergestellten Körper einer Dreh-Walkbewegung unterworfen sind, ergibt sich eine ideale Kombination von Rückprallelastizität, geringe bleibende Verformung, hohe Kerbzähigkeit und gute Eigendämpfung. Es ist jedoch auch möglich, anstelle von Naturkautschuk synthetische Elastomere zu verwenden, sofern deren besondere Eigenschaften gewünscht werden.

Durch eine Ausführungform nach Anspruch 3 ergibt sich eine besonders einfache Lösung, indem das Rohrstück des Federelements unmittelbar den Griff bildet.

Eine Ausführungsform nach Anspruch 4 weist insbesondere darauf hin, daß das Kernstück von einer runden Form abweicht und sich dadurch eine Beanspruchung der gummielastischen und schwingungsdämpfenden Körper auf Druck anstatt auf Scherung ergibt.

Eine Ausführungsform nach Anspruch 5 gestattet dem Spieler eine individuelle Einstellung, die er insbesondere seinen Fähigkeiten entsprechend wählen kann.

Eine Ausführungsform nach Anspruch 6 weist daraur hin, daß es bereits genügt, zwei Spannglieder radial zu verstellen, um die Einstellmöglichkeit zu realisieren. In Abweichung von einer solchen Ausführungsform ist es jedoch auch möglich, die Vorspannung mit pneumatischen Mitteln zu realisieren, entweder durch unmittelbares Aufblasen von hohlen gummielastischen Körpern oder mittels eines pneumatisch betätigbaren Kolbens, der die gummielastischen Körper keilförmig auseinandertreibt.

Die Ansprüche 7 und 8 beschreiben Ausführungsformen, um die Einstellmöglichkeit mit einfachen mechanischen Mitteln zu realisieren.

Bei einer Ausführungsform nach Anspruch 9 ist die Betätigungsvorrichtung dort angeordnet, wo sie den Spieler während des Spielens in keiner Weise behindert oder irritiert.

Anspruch 10 beschreibt eine Ausführungsform, bei der jedes Spannglied mit zwei Körpern zusammenwirkt, so daß sich beim Einsatz von zwei Spanngliedern eine gleichmäßige Verteilung der Belastung auf die Körper des Federelementes ergibt.

Bei einer Ausführungsform nach Anspruch 11 sind die Körper im äußeren Rohrstück derart gesichert, daß eine Verschiebung in Umfangsrichtung verunmöglicht wird.

Anspruch 12 beschreibt eine zusätzliche Sicherung, um zu gewährleisten, daß sich das Schlagteil nicht vom Griffteil lösen kann.

Nach Anspruch 13 handelt es sich bei dem beanspruchten Schläger vorzugsweise um einen Tennisschläger. Es ist jedoch auch möglich, das gleiche Prinzip der Dämpfung bei anderen Schlägern für Ballspiele anzuwenden, beispielsweise für Badminton-, Squash- oder Golfschläger.

Zur nachfolgenden Darstellung der Erfindung wurde als Ausführungsbeispiel ein Tennisschläger gewählt.

Anhand der Zeichnungen werden Ausführungsbeispiele der Erfindung näher erläutert.

Es zeigt:
- Figur 1: einen Tennisschläger mit vom Griffteil entkoppeltem Rahmen,
- Figur 2: einen Teil eines Tennisschläger mit einer im Griff angeordneten Dämpfungsvorrichtung,
- Figur 3: einen Querschnitt durch einen Tennisschläger-Griff mit eingebauter Dämpfungsvorrichtung,
- Figur 4: eine Ausführungsvariante zur Figur 3,
- Figur 5: ein Diagramm zur Darstellung der Federcharakteristik der Dämpfungsvorrichtung,
- Figur 6: ein Diagramm zur Darstellung der Dämpfung der Dämpfungsvorrichtung,
- Figur 7: einen Querschnitt durch einen Tennisschläger-Griff mit einstellbarer Dämpfungsvorrichtung,
- Figur 8: einen Längschnitt durch einen Teil des Griffes nach Figur 7 und
- Figur 9-12: Querschnitte verschiedener Ausführungsformen.

Der in der Figur 1 dargestellte Tennisschläger weist einen Griffteil 10 und einen damit verbundenen, aus einem Rahmen 12 und einer als Schlagfläche 14 dienenden Bespannung bestehenden Schlagteil 16 auf. Durch eine Fuge 18 ist angedeutet, das der Griffteil 10 vom Schlagteil 16 entkoppelt ist, indem die beiden Teile entsprechend den Pfeilen 20 und 22 relativ zueinander begrenzt verdrehbar sind, wie durch die den Rahmen 12 umgebende gestrichelte Linie 24 angedeutet ist. Der Griffteil 10 besteht im wesentlichen aus dem Griff 26.

Der in der Figur 2 dargestellte Griff 26 ist teilweise aufgeschnitten, um eine darin angeordnete Dämpfungsvorrichtung 28 zu zeigen, die ein Gummi-Federelement 30 als Torsions-Federelement aufweist. Dieses Federelement 30 ist zur Darstellung seines Profils in der Figur 2 unterbrochen dargestellt. Es weist ein aus einem Profil bestehendes Kernstück 32 auf, welches mit dem Rahmen 12 drehfest verbunden ist. Das Kernstück 32 ist koaxial von einem auf seiner Aussenseite oktogonalen Rohrstück 34 umgeben, welches den Grundkörper des Griffes 26 bildet. Zur Lagerung, Federung und Dämpfung des Kernstückes 32 im Rohrstück 34 dienen vier langgestreckte, aus einem gummielastischen Werkstoff bestehende Körper 36. Das Kernstück 32, das Rohrstück 34 sowie die gummielastischen Körper 36 bilden das Torsions-Federelement 30, welches lediglich eine begrenzte Drehbewegung des Schlagteiles 16 relativ zum Griffteil 10 in der Längsachse 38 (Figur 1) des Griffteiles zulässt.

Anhand der Figur 1 wird nachfolgend die Wirkungsweise der Dämpfungsvorrichtung 28 näher erläutert. Trifft beim Tennisspielen ein Ball ausserhalb der Längsachse 38 auf die Bespannung 14 oder auf den Rahmen 12, dann gibt der Schlagteil 16 gegenüber dem Griffteil 10 infolge der Federwirkung des Federelementes 30 durch eine Drehbewegung nach, so dass der eine Torsion verursachende Schlag nur gedämpft auf den Griff und damit auf die Hand des Spielers übertragen wird. Nach dem Auftreffen des Balles erfolgt selbstverständlich eine vollständige Rückstellung des Schlagteils 16 relativ zum Griffteil 10. Durch die Dämpfungsvorrichtung 28 wird demnach ein eine Torsion verursachender Schlag weitgehend von der Hand des Spielers ferngehalten, so dass eine Ueberbeanspruchung des Ellbogengelenkes praktisch ausgeschlossen ist.

Trifft der Ball hingegen mindestens annähernd der Längsachse 38 entsprechend auf die Bespannung 14, dann erfolgt keine Auslenkung des Schlagteiles 16 gegenüber dem Griffteil 10, so dass die vom Spieler gewünschte Steifigkeit des Tennisschlägers nicht beinträchtigt ist.

Die Figur 3 zeigt einen Querschnitt des in der Figur 2 dargestellten Griffes 26. Es ist aus dieser Figur ersichtlich, dass das Kernstück 32 die Form eines Prismas aufweist. Das Rohrstück 34 entspricht aussen im Profil einem flachen Oktogon und weist innen zwei im wesentlichen rechteckige, nischenartige Hohlräume 40 zur Aufnahme von 4 gummielastischen Körpern 36 auf. Die gummielastischen Xörper 36 entsprechen in ihrem Querschnitt im wesentlichen einem gleichschenkligen Dreieck. Das Kernstück 32 ist im Ausführungsbeispiel hohl, es kann jedoch auch je nach dem verwendeten Werkstoff aus einem vollen Profil hergestellt sein. Die Pfeile 42 sowie die gestrichelten Linien 32a des Kernstückes 32 weisen auf die Auslenkmöglichkeit des Kernstückes 32 relativ zum Rohrstück 34 hin.

Das in der Figur 4 im Querschnitt dargestellte Federelement 30' unterscheidet sich von demjenigen nach der Figur 3 durch die Anordnung von vier weiteren gummielastischen Körpern 36'. Zu diesem Zweck weist das Rohrstück 34' zwei weitere rechteckige, nischenartige Hohlräume 40' auf. Das Kernstück 32' weist zusätzlich zu den prismatischen Vorsprüngen 44 zwei weitere prismatische Vorsprünge 44' auf.

Aus dem Diagramm nach der Figur 5 ist die Federcharakteristik des Federelementes 30 ersichtlich. Die Ordinatenachse 46 kennzeichnet das Drehmoment, während die Abszissenachse die Verdrehung angibt. Mit der Kurve 50 ist die Belastung und mit der Kurve 52 die Entlastung dargestellt. Die schraffierte Fläche 54 bezeichnnet den Energieverlust pro Schwingung. Aus dem Diagramm ist somit die Dämpfung ersichtlich, welche jedoch nicht konstant, sondern abhängig von der Temperatur, der Beschleunigung und der jeweiligen Spannung bzw. Vorspannung der gummielastischen Körper 36 ist.

Da der auf die Schlagfläche 14 auftreffende Ball diese Druckvorlast mit seiner Auftreffenergie überlagert, wird die in den Griff bzw. in die Hand oder den Arm weitergeleitete Schockwelle um den Energieverlust pro Schwingung reduziert. Je nach eingesetzten gummielastischen Elementen liegt der Energieverlust im Idealbereich zwischen 15 und 20 %.

Bei dem Diagramm nach der Figur 6 entspricht die Ordinatenachse 46 ebenfalls dem Drehmoment und die Abszissenachse 48 ebenfalls der Verdrehung, jedoch mit- dem Unterschied, daß der Nullpunkt in der Mitte und nicht links unten dargestellt ist. Die Kurve im Feld rechts oben nach der Figur 6 entspricht derjenigen nach der Figur 5. Die Kurve links unten nach der Figur 6 stellt demzufolge die Minuswerte dar.

Aus der Figur 6 geht demnach hervor, wie das gummielastische Element 30 eine Federcharakteristik aufweist, die im Plus-Minus-Verdrehbereich eine analoge, progressive Kurve zeigt. Aenderungen der Federkurvenlinie sind wegen der Inkompressibilität der verwendeten. Elastomere nur durch deren unterschiedliche Vorspannung möglich. Eine besondere Ausführungsvariante der Anwendung dieses Prinzips wird anhand der Figuren 7 und 8 näher erläutert.

Bei einer Ausführungsform nach den Figuren 7 und 8 entsprechen Griff- und Rahmenteil der in der Figur 1 dargestellten Ausführung. Das Federelement 30'' unterscheidet sich vom Federelement 30 nach der Figur 3 dadurch, dass das Kernstück 32'' anstelle der festen prismatischen Vorsprünge 44 bewegliche prismatische Vorsprünge 56 aufweist, von denen sich zwei Stück diametral gegenüberliegen. Das als Griff 26 ausgebildete oktogonale Rohrstück 34 entspricht der in der Figur 3 dargestellten Ausführung.

Die beweglichen prismatischen Vorsprünge 56 dienen als radial verstellbare Spannglieder. Jedes von ihnen weist ein Führungstück 58 auf, welches sich jeweils durch einen Schlitz 60 in das Kernstück 32'' hineinerstreckt. In den Führungstücken 58 ist je ein Schrägschlitz 62 angeordnet, so dass die beweglichen prismatischen Vorsprünge 56 gegen die gummielastischen Körper 36 gepresst werden, wenn ein in Längsrichtung zum Griff 26 beweglicher Gleitbolzen 64 mittels eines doppelten Zugankers 66 angezogen wird. Der Gleitbolzen 64 ist im Kernstück 32'' in einem Längsschlitz 68 geführt.

Aus der Figur 8 ist ersichtlich , dass sich die Schrägschlitze 62 der beiden beweglichen prismatischen Vorsprünge 56 kreuzen, so dass bei einer Bewegung des Gleitbolzens 64 in Längsrichtung zum Griff 26 eine gegenläufige Bewegung der prismatischen Vorsprünge 56 erfolgt. Der Zuganker 66 ist mittels einer als Betätigungsvorrichtung dienenden Stellschraube 70 in Längsrichtung zum Griff 26 verstellbar. Die Stellschraube 70 ist über ein selbsthemmendes Gewinde 72 mit dem Zuganker 66 verbunden und mittels gleitfreundlicher Unterlagscheiben 74 in einer an der Stirnseite 78 des Griffes 26 angeordneten Vertiefung 76 abgestützt. Durch die längsmittige Anordnung der Stellschraube 70 und ihrer Lagerung gegen mehrere gleitfreundliche Unterlagscheiben 74 sowie durch das selbsthemmende Gewinde 72 ergibt sich, dass die Stellschraube 70 bei einer Auslenkung des Federelementes 30'' mitgedreht wird, ohne die eingestellte Vorspannung dabei zu beeinflussen.

Durch die in den Figuren 7 und 8 beschriebene Ausführungsform hat der Tennisspieler die Möglichkeit, an der Stellschraube 70 die Vorspannung des Federelementes 30'' seinen Bedürfnissen entsprechend einzustellen. Die gummielastischen Körper 36 werden dabei mehr oder weniger vorgespannt.

Die beiden als Spannglieder dienenden beweglichen prismatischen Vorsprünge 56 weisen je zwei Spannflächen 80 auf, die mindestens annähernd in einem rechten Winkel zueinander stehen und von denen jede einem gummielastischen Körper 36 gegenübersteht.

Die Figuren 9-12 zeigen verschiedene Ausführungsformen als Querschnitt durch im Griff von Tennisschlägern angeordneten Gummi-Federelementen. Die Ausführungsform nach der Figur 9 unterscheidet sich von derjenigen nach der Figur 4 dadurch, dass 8 gleiche gummielastische Körper 36 auf das als Doppelkammerprofil ausgebildete Kernstück 82 einwirken, wobei durch Verdrehung um einen Winkel von 45° die Angriffsflächen für die gummielastischen Körper direkt ohne Aenderung der Wanddicke des Profils des Kernstückes 82 erzeugt werden, was herstelltechnisch vorteilhaft ist.

Die Ausführungsform nach der Figur 10 mit vier gummielastischen Körpern 36 unterscheidet sich von derjenigen nach der Figur 3 dadurch, dass das Kernstück 84 im Profil herstellungstechnisch günstiger ausgebildet ist, da es einem Quadrat mit einer diagonalen Verstrebung entspricht.

Bei einer Ausführungsform nach der Figur 11 lassen sich zusätzlich zu den gummielastischen Körpern 36 aus einem Schwingungsdämpfenden Werkstoff bestehende Körper 86 zwischen einem Kernstück 88 und einem Rohrstück 90 in je einer Nische 92 anordnen. Als schwingungsdämpfender Werkstoff eignet sich beispielsweise Sorbothane. Die Anordnung eines solchen Werkstoffes ist als Rechteckprofil vorgesehen, welches die Längsseiten des flachen Oktogons ausfüllt oder in die Hohlräume 92 in elastischem Zustand eingespritzt werden kann, um sodann auszuhärten. Eine solche Ausführung ist insbesondere dann erwünscht, wenn die zur Figur 5 beschriebene Verlustarbeit bzw. Dämpfung der gummielastischen Körper nicht ausreichend gross bewirkt werden kann.

Figur 12 zeigt eine Ausführungsform mit einem Kernstück 94, welches mindestens annähernd die Form eines Doppel-T-Trägers aufweist. Das Rohrstück 96 weist zwei nach innen gerichtete prismatische Vorsprünge 98 auf, an denen je ein gummielastischer Körper 36 anliegt. Eine solche Ausführungsform hat den Vorteil, daß beide Teile eine besonders steife mit grösseren Biege-E-Modul ausgestattete Profilform aufweisen, was bei starker Belastung, zum Beispiel bei Wettbewerben von Profispielern, vorteilhaft sein kann.

## Patentansprüche

1. Schläger für Ballspiele, mit einem Griffteil (10) und einem damit verbundenen, eine Schlagfläche (14) aufweisenden Schlagteil (16), wobei der Schlagteil (16) relativ zum Griffteil (10) um die Längsachse (38) des Griffteiles verdrehbar ist und zwischen dem Griffteil (10) und dem Schlagteil (16) eine eine solche Verdrehung begrenzende, elastisch deformierbare Dämpfungsvorrichtung (28) angeordnet ist, welche ein GummiFederelement (30, 30', 30'') aufweist, dadurch gekennzeichnet, daß das Gummi-Federelement (30) zusätzlich zu gummielastischen Körpern (36, 36') aus einem schwingungsdämpfenden Werkstoff bestehende Körper (86) zwischen dem Griffteil (10) und dem Schlagteil (16) aufweist.

2. Schläger nach Anspruch 1, dadurch gekennzeichnet, daß das Gummi-Federelement (30, 30', 30'') zwischen einem Kernstück (32, 32', 32'', 82, 84, 88, 94) und einem das Kernstück koaxial umgebenden und relativ zu diesem verdrehbaren Rohrstück (34, 34', 90, 96) angeordnete Körper (36, 36', 86) aufweist, die das Verdrehen zwischen dem Kernstück und dem Rohrstück begrenzen.

3. Schläger nach Anspruch 2, dadurch gekennzeichnet, daß das Rohrstück (34, 34', 90, 96) durch den Griff (26) des Griffteiles (10) gebildet ist und daß das Kernstück (32, 32', 32'', 82, 84, 88, 94) drehfest mit dem Schlagteil (16) verbunden ist.

4. Schläger nach Anspruch 3, dadurch gekennzeichnet, daß das Kernstück (32, 32', 32'', 82, 84, 88, 94) die Form eines Prismas aufweist.

5. Schläger nach einem der vorstehenden Ansprüche, dadurch gekennzeichnet, daß die Dämpfungsvorrichtung (28) Mittel (70) zum Einstellen ihrer Vorspannung aufweist.

6. Schläger nach einem der Ansprüche 2 bis 5, dadurch gekennzeichnet, daß das Kernstück (32'') mindestens zwei gegen die Körper (36) radial vestellbare Spannglieder (56) aufweist, die durch einen Verstellmechanismus (64, 66, 70) von außen betätigbar sind.

7. Schläger nach Anspruch 6, dadurch gekennzeichnet, das der Verstellmechanismus einen in Längsrichtung im Kernstück (32'') verschiebbaren Zuganker (66) aufweist, der zur Übertragung einer Längsbewegung in gegenläufige Querbewegungen mittels Schrägflächen (62) an den Spanngliedern (56) angreift.

8. Schläger nach Anspruch 7, dadurch gekennzeichnet, daß die Schrägflächen durch in mit den Spanngliedern (56) verbundenen Führungsstücken (58) angeordnete gegenläufige Schrägschlitze (62) gebildet sind, in welche der Zuganker (66) mittels eines Gleitbolzens (64) eingreift.

9. Schläger nach Anspruch 7 oder 8, dadurch gekennzeichnet, daß der Zuganker (66) durch eine stirnseitig (78) im Griff (26) angeordnete Betätigungsvorrichtung (70) betätigbar ist.

10. Schläger nach einem der Ansprüche 6 bis 9, dadurch gekennzeichnet, daß jedes von zwei Spanngliedern (56) zwei in einem vorzugsweise mindestens annähernd rechten Winkel zueinander stehende Spannflächen (80) aufweist, von denen jede einem Körper (36) gegenübersteht.

11. Schläger nach einem der Ansprüche 2 bis 10, dadurch gekennnzeichnet, daß das Rohrstück (34, 34', 90, 96) im Profil außen einem Vieleck, insbesondere einem Oktogon, entspricht und innen eine Anzahl von im wesentlichen rechteckigen nischenartigen Hohlräumen (40, 92) zur Aufnahme einer geraden Anzahl von Körpern (36, 36', 86) aufweist.

12. Schläger nach einem der vorstehenden Ansprüche, dadurch gekennzeichnet, daß zwischen dem Griffteil (10) und dem Schlagteil (16) eine Anordnung zum Arretieren der beiden Teile relativ zueinander in axialer Richtung vorhanden ist.

13. Schläger nach einem der vorstehenden Ansprüche, dadurch gekennzeichnet, daß er als Tennisschläger ausgebildet ist.

## Claims

1. Racket for ball games, with a handle portion (10) and a striking portion (16) connected thereto and having a striking surface (14), the striking portion (16) being rotatable about the longitudinal axis (38) of the handle portion (10) relative to the latter and between the handle portion (10) and the striking portion (16) is located an axially deformable damping device (28) limiting such a rotation and which has a rubber spring element (30, 30', 30''), characterized in that the rubber spring element (30), in addition to rubber-elastic bodies (36, 36'), is constituted by a vibration-damping material body (86) located between the handle portion (10) and the striking portion (16).

2. Racket according to claim 1, characterized in that the rubber spring element (30, 30', 30'') has bodies (36, 36', 86) positioned between a core piece (32, 32', 32'', 82, 84, 88, 94) and a tube piece (34, 34', 90, 96) coaxially surrounding the core piece and rotatable relative thereto and which limit the rotation between the core piece and the tube piece.

3. Racket according to claim 2, characterized in that the tube piece (34, 34', 90, 96) is formed by the handle (26) of the handle portion (10) and that the core piece (32, 32', 32'', 82, 84, 88, 94) is connected in non-rotary manner to the striking portion (16).

4. Racket according to claim 3, characterized in that the core piece (32, 32', 32'', 82, 84, 88, 94) is shaped like a prism.

5. Racket according to one of the preceding claims, characterized in that the damping device (28) has means (70) for adjusting its pretension.

6. Racket according to one of the claims 2 to 5, characterized in that the core piece (32'') has at least two tensioning members (56) radially adjustable against the bodies (36) and which are operable from the outside by an adjusting mechanism (64, 66, 70).

7. Racket according to claim 6, characterized in that the adjusting mechanism has a tie rod (66) longitudinally displaceable in the core piece (32'') and which for converting a longitudinal movement into opposing transverse movements engages by means of sloping surfaces (62) on the tensioning members (56).

8. Racket according to claim 7, characterized in that the sloping surfaces are formed by oppositely directed sloping slots (62) arranged in guide pieces (58) connected to the tensioning members (56) and in which the tie rod (66) engages by means of a sliding bolt (64).

9. Racket according to claim 7 or 8, characterized in that the tie rod (66) is operable by an operating device (70) arranged frontally (78) in the handle (26).

10. Racket according to one of the claims 6 to 9, characterized in that each of two tensioning members (56) has two tensioning surfaces (80) which are preferably at least approximately at right angles to one another and whereof each faces a body (36).

11. Racket according to one of the claims 2 to 10, characterized in that the tube piece (34, 34', 90, 96) externally corresponds in profile to a polygon, particularly an octagon and internally has a plurality of substantially recess-like cavities (40, 92) for receiving an even number of bodies (36, 36', 86).

12. Racket according to one of the preceding claims, characterized in that between the handle portion (10) and the striking portion (16) is provided means for axially locking the two parts relative to one another.

13. Racket according to one of the preceding claims, characterized in that it is constructed as a tennis racket.

## Revendications

1. Raquette pour jeux de balle, avec une partie formant manche (10) et une partie de frappe (16) reliée à celle-ci, présentant une surface de frappe (14), la partie de frappe (16) étant capable de tourner par rapport à la partie formant manche (10) autour de l'axe longitudinal (38) de la partie formant manche et un dispositif d'amortissement (28) déformable élastiquement qui présente un élément élastique en caoutchouc (30,30',30''), limitant cette rotation, étant disposé entre la partie formant manche (10) et la partie de frappe (16), caractérisée en ce que l'élément élastique en caoutchouc (30) présente, outre des corps caoutchouteux (36,36'), un corps (86) composé de matériau amortissant les vibrations entre la partie formant manche (10) et la partie de frappe (16).

2. Raquette selon la revendication 1, caractérisée en ce que l'élément élastique en caoutchouc (30,30',30'') présente des corps (36,36',86) disposés entre une pièce centrale (32,32',32'',82,84,88,94) et une pièce tubulaire (34,34',90,96) entourant celle-ci de manière coaxiale et capable de tourner par rapport à celle-ci, lesdits corps limitant la rotation entre la pièce centrale et la pièce tubulaire.

3. Raquette selon la revendication 2, caractérisée en ce que la pièce tubulaire (34,34',90,96) est formée par le manche (26) de la partie formant manche (10) et en ce que la pièce centrale (32,32',32'',82,84,88,94) est reliée de manière solidaire en rotation de la partie de frappe (16).

4. Raquette selon la revendication 3, caractérisée en ce que la pièce centrale (32,32',32'',82,84,88,94) présente la forme d'un prisme.

5. Raquette selon l'une ou l'ensemble des revendications précédentes, caractérisée en ce que le dispositif d'amortissement (28) présente des moyens (70) pour l'ajustement de sa précontrainte.

6. Raquette selon l'une ou l'ensemble des revendications 2 à 5, caractérisée en ce que la pièce centrale (32'') présente au moins deux organes de tension (36) réglables radialement entre les corps (56) et qui peuvent être actionnés de l'extérieur par un mécanisme de réglage (64,66,70).

7. Raquette selon la revendication 6, caractérisée en ce que le mécanisme de réglage présente un tirant d'ancrage (66) coulissant dans le sens longitudinal dans la pièce centrale (32''), qui se met en prise sur les organes de tension (56) pour la transmission d'un mouvement longitudinal en mouvements transversaux de sens opposé au moyen de surfaces obliques (62).

8. Raquette selon la revendication 7, caractérisée en ce que les surfaces obliques sont formées par des fentes obliques (62) de sens opposé disposées dans des pièces de guidage (58) reliées aux organes de tension (56), dans lesquelles le tirant d'ancrage (66) se met en prise au moyen d'un boulon coulissant (64).

9. Raquette selon l'une des revendications 7 ou 8, caractérisée en ce que le tirant d'ancrage (66) peut être actionné par un dispositif d'actionnement (70) disposé dans le manche (26) du côté de la face frontale (78).

10. Raquette selon l'une ou l'ensemble des revendications 6 à 9, caractérisée en ce que chacun des deux organes de tension (56) présente deux surfaces de tension (80) disposées de préférence au moins approximativement à angle droit l'une par rapport à l'autre, dont chacune fait face à un corps (36).

11. Raquette selon l'une ou l'ensemble des revendications 2 à 10, caractérisée en ce que la pièce tubulaire (34,34',90,96) correspond sur son profil extérieur à un polygone, en particulier à un octogone, et présente à l'intérieur un certain nombre de creux (40,92) en forme de niches sensiblement orthogonales pour la réception d'un nombre pair de corps (36,36',86).

12. Raquette selon l'une ou l'ensemble des revendications précédentes, caractérisée en ce qu'entre la partie formant manche (10) et la partie de frappe (16) il existe une disposition destinée à l'arrêt des deux parties l'une par rapport à l'autre dans le sens axial.

13. Raquette selon l'une ou l'ensemble des revendications précédentes, caractérisée en ce qu'elle est conçue comme une raquette de tennis.
